# EUROPÄISCHE PATENTSCHRIFT

(11) **EP 0 274 629 B1**
(45) Veröffentlichungstag und Bekanntmachung des Hinweises auf die Patenterteilung: **18.09.1991**
(21) Anmeldenummer: 87117443.9
(22) Anmeldetag: 26.11.1987
(51) Int. Cl.: B01F 9/02

(54) **Schwerkraftmischer**
Gravity mixer
Mélangeur utilisant la force de gravité

(30) Priorität: 12.01.1987 DE 3700629
(43) Veröffentlichungstag der Anmeldung: 20.07.1988
(73) Patentinhaber: Bohle, Lorenz, Ing. grad., D-4722 Ennigerloh 2 (DE)
(72) Erfinder: Bohle, Lorenz, Ing. grad., D-4722 Ennigerloh 2 (DE)
(74) Vertreter: Habbel, Hans-Georg, Dipl.-Ing.

(56) Entgegenhaltungen:
- EP-A- 0 038 058
- EP-A- 0 077 162
- DE-C- 1 954 563
- FR-A- 1 393 602
- FR-A- 2 254 362
- US-A- 1 496 992
- US-A- 3 095 185
- US-A- 3 746 316

## Beschreibung

Die Erfindung bezieht sich auf einen Schwerkraftmischer für Pharmaprodukte mit einem Transport- und Lagerbehälter gemäß dem Oberbegriff des Hauptanspruches.

In der Pharmaindustrie ist es eine ständige Aufgabe, schwierige pharmazeutische und/oder chemische Produkte zu homogenisieren, wobei es häufig darauf ankommt, daß die Produkte beim Mischprozeß keinem die Oberfläche verändernden Abrieb unterliegen. Der Mischprozeß sollte daher möglichst schnell und möglichst intensiv durchgeführt werden.

Da es sich bei den chemischen und pharmazeutischen Produkten sehr häufig um stark toxische Produkte handelt, ist ein Umfüllen dieser Produkte aus einem Transportbehälter in den Mischer und aus dem Mischer wieder in einen Transportbehälter, um von diesem dann zu den weiteren Verarbeitungsstationen übergeben zu werden, nachteilig.

Aus der EP-A-77 162 ist eine Mischvorrichtung für feste Partikelchen bekanntgeworden, bei der ein das zu mischende Gut aufnehmender, drehbar gelagerter Behälter vorgesehen ist, wobei in dem Behälter eine Mischwelle vorgesehen wird, die mit Mischflügeln bestückt ist und sich schräg zur Behälterlängsachse erstreckt. Durch die Ausbildung des in den Behälter hineinragenden Mischorganes ist der Behälter selbst nur begrenzt transportabel und, da der Behälter selbst zylindrisch ausgebildet ist, wird kein besonders guter Mischeffekt erreicht.

Aus der FR-A-13 93 602 ist ein Freifallmischer bekanntgeworden, wobei der Behälter als Doppelkonus ausgebildet ist, der über einen Gabelstapler leicht gehandhabt werden kann. Der Doppelkonus kann von dem Gabelstapler an einen Mischer angeschlossen werden. Nachteilig bei diesen bekannten Einrichtungen ist die relativ geringe Mischgenauigkeit, da das Gut innerhalb des Doppelkonus nicht gut durcheinandergewirbelt und gemischt wird. Die gleichen Überlegungen treffen zu dem in der EP-A-38 058 beschriebenen Mischer zu, bei welchem zwar eine sonst als Absperrplatte dienende Platte als Umlenkplatte eingestellt werden kann, die aber nur eine Umlenkung und keine gute Durchmischung des Mischgutes bewirkt.

In der gattungsbildenden FR-A-22 54 362 wird ein Doppelkonusmischer beschrieben, bei dem die Mischgenauigkeit dadurch verbessert werden soll, daß in den deckelartigen Behälterteil zum Beispiel Umlenkbleche eingebaut werden. Diese relativ kleinen Umlenkbleche ragen nicht in den anderen Behälterteil und führen nicht zu einer intensiven Durchmischung des Mischgutes.

Der Erfindung liegt die Aufgabe zugrunde, einen Schwerkraftmischer für Pharmaprodukte zu schaffen, der bei geringer Produktbeanspruchung schnelle Mischzeiten ermöglicht und der gleichzeitig als Transportbehälter eingesetzt werden kann, so daß das bisher u. U. erforderliche Umfüllen der häufig sehr toxischen Produkte vermieden wird.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt schlägt die Erfindung einen Schwerkraftmischer vor, der an eine übliche Pharmahubsäule anschließbar ist, wobei der Schwerkraftmischer als Transportbehälter ausgebildet ist. Von der Pharmahubsäule werden Anschlußvorrichtungen für den Transport- und Lagerbehälter getragen, wobei dann über die Pharmahubsäule und ein entsprechendes Lastwendegetriebe eine rotierende oder taumelnde Bewegung des Transport- und Lagerbehälters herbeigeführt werden kann. Dieser Transport- und Lagerbehälter dient dann als Mischbehälter. Um ein gutes und intensives sowie gleichmäßiges Durchmischen mit hoher Mischgenauigkeit zu erreichen, wird in den Transport- und Lagerbehälter wenigstens ein Mischerelement eingesetzt, das an einem deckelartigen Verschluß angeordnet ist. Der übliche deckelartige Verschluß des Behälters kann gegen den mit den Mischelementen ausgerüsteten Verschluß ausgewechselt werden und nunmehr bewirken die Mischelemente im Inneren des Behälters bei der Rotationsoder Schwenkbewegung des Behälters eine Zusatzbewegung im Mischgut, indem bei jeder Drehung des Behälters das zu mischende Gut nicht nur von oben nach unten, sondern zusätzlich bei 180° Drehung zu einer der beiden Seiten über die Schwerkraft gefördert wird. Durch die symmetrische Ausbildung derartiger Mischorgane wird das Gut bei jeder Drehung des Behälters im Gegenlaufverfahren gemischt und es kann eine gute Mischintensität und Mischgenauigkeit nachgewiesen werden, die fast der hinsichtlich der Mischgenauigkeit vorteilhaften Zwangsmischung gleichkommt. Gleichzeitig wird aber das Produkt sehr schonend beansprucht.

Am Ende des Mischvorganges wird derselbe Transportund Lagerbehälter zur Beschickung beispielsweise von Tablettenpressen benutzt, wobei der mit den Mischelementen ausgerüstete Sonderdeckel gegen einen üblichen Deckel ausgewechselt werden kann.

Zusätzlich zu der erreichten vorteilhaften Art des Mischvorganges wird also durch den erfindungsgemäßen Vorschlag der Vorteil erreicht, daß das bisher erforderliche Befüllen und Entleeren eines gesonderten Mischers nicht mehr notwendig ist, so daß damit die Handhabung der häufig sehr toxischen Produkte verbessert wird.

Überraschend wurde zudem festgestellt, daß mit dem erfindungsgemäß ausgebildeten Schwerkraftmischer auch ein Pelletieren von Gütern möglich ist. Wird einem in den Transport- und Lagerbehälter eingefüllten staubförmigen Gut nur eine geringe Feuchtigkeitsmenge zugesetzt und wird dann der Behälter in die vorgeschriebene Taumelbewegung versetzt, erfolgt ein Pelletieren des Gutes, so daß es möglich ist, nach einem intensiven Mischvorgang gleichzeitig anschließend das Gut zu pelletieren, was gerade in der Pharmaindustrie von besonderer Bedeutung ist.

Ausführungsbeispiele der Erfindung werden nachfolgend anhand der Zeichnungen erläutert. Die Zeichnungen zeigen dabei in
- Fig. 1: einen Schnitt durch einen Mischbehälter gemäß der Linie 1 - 1 in Fig. 2, in
- Fig. 2: eine Seitenansicht auf den Mischbehälter, in
- Fig. 3: die Gesamtanordnung des Mischbehälters und der Hubsäule, in
- Fig. 4: eine Draufsicht auf die Anordnung gemäß Fig. 3, in
- Fig. 5: eine Seitenansicht einer abgeänderten Ausführungsform, in
- Fig. 6: eine Frontansicht auf die Einrichtung gemäß Fig. 5 und in
- Fig. 7: in größerem Maßstab einen Schnitt durch ein Mischerelement.

In den Zeichnungen ist mit 1 eine Pharmahubsäule bezeichnet, in der ein Hubfahrwerk 2 angeordnet ist, das über einen Hubantrieb 3 angetrieben wird. Die Pharmahubsäule 1 trägt ein Lastwendegetriebe 4, an das ein Aufnahmeexzenter 5 anschließt, der an seinem Ende gemäß den Fig. 2 bis 4 mit einem Gabelstück 7 ausgerüstet ist, das in an einem Transport- und Lagerbehälter 8 angeordnete Einfahrtaschen 6 einfahrbar ist.

Der Transport- und Lagerbehälter 8 weist einen Austragkonus 14 auf und mit 11 ist ein Fahrgestell zum Transport dieses Behälters bezeichnet.

Dem Austragkonus 14 gegenüberliegend ist eine Einfüllöffnung im Transport- und Lagerbehälter 8 vorgesehen, die durch einen Verschlußdeckel 10 verschlossen wird, der mit Griffösen 12 ausgerüstet sein kann und der Mischerelemente 9 und 9a trägt, deren Gestaltung und Ausbildung deutlicher aus Fig. 1, 4 und 7 erkennbar ist.

Bei dem beschriebenen Ausführungsbeispiel sind zwei Mischerelemente 9 und 9a vorgesehen, die sich in der Längsachse Y - Y des Transport- und Lagerbehälters erstrecken und schräg gegenüber der Achse X - X des Lagerbehälters angeordnet sind. Die Wandungen der Mischerelemente sind vorzugsweise konkav gewölbt, wie dies deutlich aus Fig. 7 ersichtlich ist.

Die Mittellängsachse Z der Mischerelemente 9 und 9a steht im ersten und dritten Quadranten I und III, so wie dies die Draufsicht in Fig. 4 deutlich zeigt. In den Fig. 1 und 4 sind die Mischerelemente 9, 9a mit geschlossenen Wänden dargestellt. Hier können aber auch Schlitze oder andere Durchtrittsöffnungen vorgesehen sein.

In Fig. 1 ist der Weg des zu mischenden Produktes mit dem Bezugszeichen W bezeichnet und es ist erkennbar, daß bei jeder Drehbewegung des Mischerbehälters 8, unabhängig ob es sich dabei um eine vollständige Umdrehung oder um eine hin- und hergehende Schwenkbewegung handelt, das Mischgut zusätzlich zu dem durch die Schwerkraft bedingten freien Fall durch die Mischerelemente 9 und 9a umgelenkt wird und dadurch ständig eine Umwälzbewegung durchführt, die zu einem zwar schonenden, aber intensiven Mischen des Gutes führt.

Ist der Mischvorgang beeendet, kann der Verschlußdeckel 10 mit den daran angeordneten Mischerelementen 9 und 9a abgenommen werden und gegen einen normalen Verschlußdeckel ersetzt werden und dann kann beispielsweise über das Fahrgestell 11 der Behälter 8 zu den nachfolgenden Verarbeitungsstationen geführt werden.

In den Fig. 5 und 6 ist eine abgeänderte Ausführungsform des Transport- und Lagerbehälters dargestellt.

Während bei der Ausführungsform gemäß den Fig. 1 bis 4 der Behälter 8 rund und der Austragkonus 14 als runder Kegelstumpf ausgebildet ist, ist bei der Ausführungsform gemäß den Fig. 5 und 6 ein Behälter 18 polygonal, vorzugsweise viereckig, ausgebildet und auch ein Austragkonus 24 weist eine entsprechende polygonale Form auf. Zusätzlich ist dieser Behälter 18 mit einem Stützgestell 27 ausgerüstet, das fest mit dem Behälter verbunden ist.

Die bei der Ausführungsform gemäß den Fig. 1 bis 4 noch erforderlichen Gabelstücke 7 sind nicht mehr notwendig, sondern ein Verschlußdeckel 20 trägt die Mischerelemente 9 und 9a, wobei der Verschlußdeckel 20 an eine Anschlußvorrichtung 21 angekoppelt werden kann oder von der Anschlußvorrichtung 21 fest getragen wird. Durch die Verbindung des Verschlußdeckels 20 mit dem Behälter 18 und der Anschlußvorrichtung 21 wird nunmehr der gesamte Behälter 18 ausschließlich über den Verschlußdeckel 20 von der Anschlußvorrichtung 21 getragen.

Die Anschlußvorrichtung 21 ist als exzentrischer Winkel ausgebildet mit einem horizontalen Arm 26 und einem vertikalen Arm 25, wobei der vertikale Arm 25 an das Lastwendegetriebe 4 der Pharmahubsäule 1 anschließt.

Es ist erkennbar, daß durch die anhand der Fig. 5 und 6 beschriebene Anordnung eine größere Variationsmöglichkeit für die von der Pharmahubsäule 1 zu tragenden Behältern ermöglicht wird, wobei auch die Handhabung der Behälter im Betrieb vereinfacht wird, da beispielsweise der Transport- und Lagerbehälter 18 über einen normalen Gabelstapler verfahren werden kann.

## Patentansprüche

1. Schwerkraftmischer für Pharmaprodukte mit einem Transport- und Lagerbehälter (8; 18), einem auf der einen Seite des Transport- und Lagerbehälters (8; 18) vorgesehenen Austragkonus (14; 24) und einem dem Austragkonus (14; 24) gegenüberliegend angeordneten Verschlußdeckel (10; 20),
wenigstens einem an der Innenseite des Verschlußdeckels (10; 20) angeordneten Mischerelement (9, 9a),
Anschlußvorrichtungen (6; 21), um den Transport- und Lagerbehälter (8; 18) an eine Wendeeinrichtung (4) anzuschließen, dadurch gekennzeichnet, daß
das Mischerelement (9, 9a) als plattenförmiges Element parallel zur Behälterlängsachse (Y - Y), aber schräg zur Wendeachse (X - X) des Behälters (8; 18) ausgerichtet ist und frei in den Innenraum des Transport- und Lagerbehälters (8; 18) ragt, wobei
sich das Mischerelement (9, 9a) vom Verschlußdeckel (10; 20) bis etwa zur Höhe des Beginns des Austragkonus (14; 24) erstreckt.

2. Schwerkraftmischer nach einem oder mehreren der vorhergehenden Ansprüche, dadurch gekennzeichnet, daß das Mischerelement (9, 9a) an seinen beiden Oberflächen konkav gewölbt ausgebildet ist (Fig. 7).

3. Schwerkraftmischer nach Anspruch 1, dadurch gekennzeichnet, daß das Mischerelement (9, 9a) nur an seiner zum Behälterumfang hin gerichteten Seite gewölbt ausgebildet ist, während die zum Behälterinneren hin gerichtete Seite eben ausgebildet ist.

4. Schwerkraftmischer nach einem oder mehreren der vorhergehenden Ansprüche, dadurch gekennzeichnet, daß die Mittellängsachse (Z) der plattenförmigen Mischerelemente (9, 9a) etwa in der Mitte des ersten und dritten Quadranten (I, III) eines runden Verschlußdeckels (10; 20) liegt.

5. Schwerkraftmischer nach Anspruch 1 bis 3, dadurch gekennzeichnet, daß bei Einsatz nur eines Mischerelementes die Mittellängsachse (Z) des Mischerelementes im Zentrum des Deckels (10, 20) liegt.

6. Schwerkraftmischer nach einem oder mehreren der vorhergehenden Ansprüche, gekennzeichnet durch ein Pharmahubwerk (1) mit einem Lastwendegetriebe (4), an das ein Aufnahmeexzenter (5) anschließt, der Gabelstücke (7) trägt, die in die Einfahrtaschen (6) des Transport- und Lagerbehälters (8) einfahrbar sind.

7. Schwerkraftmischer nach Anspruch 1 bis 5, gekennzeichnet durch ein Pharmahubwerk (1) mit einem Lastwendegetriebe (4), an das eine Anschlußvorrichtung (21) anschließt, die als Exzenter ausgebildet ist und aus einem vertikalen Arm (25) und einem horizontalen Arm (26) besteht, wobei an den horizontalen Arm (26) der Verschlußdeckel (20) angeordnet ist, an den der Transportund Lagerbehälter (18) anschließbar ist.

8. Schwerkraftmischer nach Anspruch 1 bis 7, dadurch gekennzeichnet, daß der Transport- und Lagerbehälter (8) rund ausgebildet ist und der Austragkonus (14) ebenfalls als runder Kegelkörper ausgebildet ist.

9. Schwerkraftmischer nach Anspruch 1 bis 7, dadurch gekennzeichnet, daß der Transport- und Lagerbehälter (18) polygonal ausgebildet ist und der Austragkonus (24) ebenfalls als Kegelpolygon gestaltet ist.

10. Schwerkraftmischer nach einem oder mehreren der vorhergehenden Ansprüche, dadurch gekennzeichnet, daß der Transport- und Lagerbehälter (18) mit einem den Austragkonus (24) nach unten überragenden Stützgestell (27) ausgerüstet ist.

11. Schwerkraftmischer nach einem oder mehreren der vorhergehenden Ansprüche, dadurch gekennzeichnet, daß der Verschlußdeckel (10, 20) mit Griffösen (12) ausgerüstet ist.

## Claims

1. A gravity mixer for pharmaceutical products comprising a transportation and storage container (8; 18), a delivery cone (14; 24) provided on one side of the transportation and storage container (8; 18) and a closing lid (10; 20) arranged opposite the delivery cone (14; 24), at least one mixer member (9, 9a) arranged on the inside of the closing lid (10; 20), connecting devices (6; 21) for connecting the transportation and storage container (8; 18) to a turning arrangement (4), characterized in that the mixer member (9, 9a) is oriented as a plate-shaped member parallel to the longitudinal axis (Y-Y) of the container but at an angle to the turning axis (X-X) of the container (8; 18) and projects freely into the inside of the transportation and storage container (8; 18), the mixer member (9, 9a) extending from the closing lid (10; 20) approximately as far as the height of the beginning of the delivery cone (14; 24).

2. A gravity mixer according to one or more of the preceding claims, characterized in that the mixer member (9, 9a) is constructed to bulge concavely on both its upper surfaces. (Fig. 7)

3. A gravity mixer according to claim 1, characterized in that the mixer member (9, 9a) is constructed to bulge only on its side directed towards the container circumference, while the side directed towards the inside of the container is flat.

4. A gravity mixer according to one or more of the preceding claims, characterized in that the central longitudinal axis (Z) of the plate-shaped mixer members (9, 9a) lies approximately in the middle of the first and third quadrants (I, III) of a round closing lid (10; 20).

5. A gravity mixer according to claims 1 to 3, characterized in that with use of only one mixer member the central longitudinal axis (Z) of the mixer member lies in the centre of the lid (10, 20).

6. A gravity mixer according to one or more of the preceding claims, characterized by a pharmaceutical lifting device (1) comprising a load reversing gear (4), to which a receiving eccentric (5) is connected which carries fork elements (7) which can be inserted into the receiving pockets (6) of the transportation and storage container (8).

7. A gravity mixer according to claims 1 to 5, characterized by a pharmaceutical lifting device (1) comprising a load reversing gear (4), to which a connecting device (21) is connected which is constructed as an eccentric and consists of one vertical arm (25) and one horizontal arm (26), the closing lid (20) being arranged on the horizontal arm (26), to which closing lid (20) the transportation and storage container (18) can be connected.

8. A gravity mixer according to claims 1 to 7, characterized in that the transportation and storage container (8) is round and the delivery cone (14) is likewise contructed as a round tapered body.

9. A gravity mixer according to claims 1 to 7, characterized in that the transportation and storage container (18) is polygonal and the delivery cone (24) is likewise formed as a tapered polygon.

10. A gravity mixer according to one or more of the preceding claims, characterized in that the transportation and storage container (18) is provided with a supporting frame (27) projecting downwards beyond the delivery cone (24).

11. A gravity mixer according to one or more of the preceding claims, characterized in that the closing lid (10, 20) is provided with gripping lugs (12).

## Revendications

1. Mélangeur par gravité pour produits pharmaceutiques, comprenant un réservoir de transport et de stockage (8 ; 18), une trémie de décharge (14 ; 24) prévue sur un côté du réservoir de transport et de stockage (8 ; 18), un couvercle de fermeture (10 ; 20) disposé à l'opposé de la trémie de décharge (14 ; 24), au moins un élément mélangeur (9, 9a) disposé sur la face intérieure du couvercle de fermeture (10 ; 20), et des mécanismes de raccordement (6 ; 21) pour raccorder le réservoir de transport et de stockage (8 ; 18) à un dispositif de retournement (4), caractérisé en ce que l'élément mélangeur (9, 9a) est construit en forme de plaque orientée parallèlement à l'axe longitudinal (Y-Y) du réservoir, mais inclinée par rapport à l'axe de retournement (X-X) de ce dernier et dépasse librement dans l'espace intérieur dudit réservoir, l'élément mélangeur (9, 9a) s'étendant depuis le couvercle de fermeture (10 ; 20) jusqu'à environ la hauteur du début de la trémie de décharge (14 ; 24).

2. Mélangeur par gravité selon la revendication 1, caractérisé en ce que l'élément mélangeur (9, 9a) est concave sur ses deux faces (Figure 7).

3. Mélangeur par gravité selon la revendication 1, caractérisé en ce que l'élément mélangeur (9, 9a) n'est incurvé que sur sa face tournée vers la circonférence du réservoir, alors que sa face tournée vers l'intérieur du réservoir est plane.

4. Mélangeur par gravité selon l'une des revendications précédentes, caractérisé en ce que l'axe longitudinal médian (Z) des éléments mélangeurs (9, 9a) en forme de plaque se trouve environ au milieu des premier et troisième quadrants (I, III) d'un couvercle de fermeture rond (10 ; 20).

5. Mélangeur par gravité selon l'une des revendications 1 à 3, caractérisé en ce que lors de l'utilisation d'un seul élément mélangeur, l'axe longitudinal médian (Z) de l'élément mélangeur se trouve au centre du couvercle (10, 20).

6. Mélangeur par gravité selon l'une des revendications précédentes, caractérisé en ce qu'il possède un dispositif de levage pharmaceutique (1) avec un engrenage de retournement de charge (4), auquel se raccorde un excentrique de préhension (5), qui porte des pièces formant fourche (7) pouvant être introduites dans des évidements d'introduction (6) du réservoir de transport et de stockage (8).

7. Mélangeur par gravité selon l'une des revendications 1 à 5, caractérisé en ce qu'il possède un dispositif de levage pharmaceutique (1) avec un engrenage de retournement de charge (4), auquel se raccorde un mécanisme de raccordement (21), qui est construit sous forme d'un excentrique et se compose d'un bras vertical (25) et d'un bras horizontal (26), le couvercle de fermeture (20) sur lequel peut se raccorder le réservoir de transport et de stockage (18) étant disposé sur le bras horizontal (26).

8. Mélangeur par gravité selon l'une des revendications 1 à 7, caractérisé en ce que le réservoir de transport et de stockage (8) est circulaire et en ce que la trémie de décharge (14) est en forme de cône circulaire.

9. Mélangeur par gravité selon l'une des revendications 1 à 7, caractérisé en ce que le réservoir de transport et de stockage (18) est polygonal et en ce que la trémie de décharge (24) est en forme de pyramide.

10. Mélangeur par gravité selon l'une des revendications précédentes, caractérisé en ce que le réservoir de transport et de stockage (18) est pourvu d'un cadre de support (27) dépassant la trémie de décharge (24) vers le bas.

11. Mélangeur par gravité selon l'une des revendications précédentes, caractérisé en ce que le couvercle de fermeture (10, 20) est pourvu d'anneaux de maniement (12).
